# EUROPÄISCHE PATENTSCHRIFT

(11) **EP 0 290 804 B1**
(45) Veröffentlichungstag und Bekanntmachung des Hinweises auf die Patenterteilung: **15.05.1991**
(21) Anmeldenummer: 88105916.6
(22) Anmeldetag: 14.04.1988
(51) Int. Cl.: B66B 9/20

(54) **Führungsschiene für den an einem Lastaufnahmemittel eines Schrägaufzuges gelagerten Tragrollensatz**
Guide rail for the idler assembly borne by the bogie of an inclined lift
Rail de guidage pour bogie de chariot d'un ascenseur incliné

(30) Priorität: 11.05.1987 DE 3715629
(43) Veröffentlichungstag der Anmeldung: 17.11.1988
(73) Patentinhaber: Albert Böcker GmbH & Co. KG, D-4712 Werne (DE)
(72) Erfinder: Böcker, Albert, D-4712 Werne (DE)

(56) Entgegenhaltungen:
- EP-A- 0 192 123
- FR-A- 2 504 508
- US-A- 2 080 304

## Beschreibung

Die Erfindung betrifft eine Führungsschiene für den an einem Lastaufnahmemittel eines Schrägaufzuges gelagerten, aus Oberrollen und Unterrollen gebildeten Tragrollensatzes, wobei die Unterrollen zwischen den Schenkeln der im wesentlichen U-förmigen Führungsschiene verlaufend angeordnet sind.

Es sind derartige Führungsschienen bekannt (DE-OS 35 41 836), die eine Mehrzahl aneinandergefährter Profile bilden und an denen der sogenannte Schlitten eines Lastaufnahmemittels mittels Ober- und Unterrollen geführt ist. Die Ober- und Unterrollen sind üblicherweise in Schwingen gelagert (DE-PS 32 22 508); dabei muß der Abstand zwischen der dem oberen Schenkel der U-förmigen Führungsschiene aufliegenden Oberrolle und der diesen Schenkel unterfassenden Unterrolle so gewählt sein, daß alle Führungsschienen eingefahren werden können, ohne daß es zu Zwängungen zwischen Oberrolle und Unterrolle kommt. Die Unterrolle hat bei den zum Std. d. T. gehörenden Tragrollensätzen ausschließlich eine Sicherungsfunktion gegen Abheben des Schlittens, d.h. gegen Kippen des Schlittens entgegen der Aufzugsrichtung. Die vom Lastaufnahmebehälter auf dei Führungsschienen zu übertragende Kraft wird hauptsächlich von den Oberrollen auf die Oberseiten der oberen Schenkel der U-förmigen Führungsschienen übertragen.

In der Praxis besteht somit die Schiwerigkeit, den Abstand zwischen der Unterkante der Oberrolle und der Oberkante der Unterrolle so festzulegen, daß _ in Abhängigkeit von der Anzahl der ineinander zu fahrenden Führungsschienen _ zum einen keine Zwängungen zwischen Oberrolle und Unterrolle bei völlig eingefahrenem Schrägaufzug auftreten, zum anderen jedoch kein unzulässig großes Spiel zwischen Oberrolle und Unterrolle gegeben ist, wenn beispielsweise der Schlitten nur noch den letzten (oberen) Teleskopschuß überfährt. Es ist ersichtlich, daß aufgrund des in Abhängigkeit von der Anzahl der verwendeten Teleskopschüsse vorgegebenen Abstandes zwischen Oberrolle und Unterrolle zwangsläufig ein erhebliches Spiel zwischen dem oberen Schenkel der letzten (oberen) Führungsschiene und der Unterrolle eintreten muß, wenn diese auf dem oberen Schenkel der letzten (oberen) Führungsschiene verfahren wird. Dies bedeutet gleichzeitig, daß sich die Unterrolle _ insbesondere mit ihrem Spurkranz _ sehr stark den Sprossen nähert, welche zur Verbindung der unteren Schenkel der _ beispielsweise letzten _ Führungsschiene dienen.

Aus dem Vorstehendem ergibt sich, daß die Abmessung der letzten (oberen) Führungsschiene zwangsweise vorgegeben ist; ausgehend von der Bemessung dieser letzten Führungssschiene ergeben sich jedoch zwangsläufig die Bemessungen der nachfolgenden Führungsschienen größeren Querschnitts. Damit sind die maximal erreichbaren Aufzugslängen bei Verwendung bestimmter Querschnitte vorgegeben.

Aufgabe der Erfindng ist es, die wirksame Aufzuglänge bei im wesentlichen gleichem _ also bei dem bisher verwendeten _ Tragrollenabstand unter Beachtung des zulässigen Spiels zu vergrößern bzw. bei Verwendung der gleichen Führungsschienenzahl den Schrägaufzug preiswerter zu gestalten.

Die Erfindung löst die gestellte Aufgabe durch die Lehre nach Anspruch 1. Die Erfindung löst sich somit von der Vorstellung, daß die Oberrolle grundsätzlich als tragendes Element der Oberseite des oberen Schenkels der Führungsschienen aufliegen muß. Durch die zusätzliche Zuordnung einer Stützschiene bei der letzten (oberen) Führungsschiene wird die Unterrolle als tragende Rolle mit einbezogen. Dabei hebt sich die Oberrolle während des Verfahrens über die letzte (obere) Führungsschiene von der Oberseite des oberen Schenkels der letzten Führungsschiene geringfügig ab.

Mit der erfindungsgemäßen Lösung ist es nunmehr möglich, einem beispielsweise aus den Führungsschienen 1-6 (in der Zählung von innen nach außen) gebildeten Schrägaufzug eine Führungsschiene 0 zuzuordnen, welche anstelle der bisherigen Führungsschiene 1 als von Hand ausziehbare letzte Führungsschiene dient. Ein aus den bisherigen Führungsschienen 1-6 gebildeter Schrägaufzug kann somit um eine Führungsschienenlänge, nämlich um die Länge der Führungsschiene 0 verlängert werden, ohne daß die Abmessungen der Führungsschienen 1-6 geändert werden müssen. Hier ergibt sich somit eine zusätzliche Verlängerungsmöglichkeit des Schrägaufzuges.

Andererseits kann _ sofern man auf eine Verlängerung des Schrägaufzuges verzichten will _ ein aus den bisherigen Führungsschienen 1-6 gebildeter Schrägaufzug nunmehr aus den Führungsschienen 0-5 gebildet werden, was zwangsläufig zu einer preiswerteren Ausführungsform führt, da jede der Führungsschienen bei gleicher Auszugslänge um eine Einheit kleiner ausgebildet sein kann.

Die erfindungsgemäß zwischen den Schenkeln des U-Profils und parallel zu diesen verlaufende Stützschiene, deren Oberseite die Lauffläche für die Unterrolle bildet, kann unterschiedlich ausgebildet sein.

Vorteilhafte Ausgestaltungen der Erfindung sind durch die Unteransprüche gekennzeichnet.

So ist die Stützschiene vorzugsweise als Hohlprofil ausgebildet, wobei das Hohlprofil entweder als Rechteckrohr ausgebildet sein kann (Anspruch 6) oder gemeinsam mit Teilen des Steges und des unteren Schenkels der U-förmigen Führungsschiene als besonders bevorzugte Ausführungsform ein einstückiges Hohlprofil bildet.

Dabei kann eine entsprechende Einziehung als Aufnahmetasche für eine Sprosse vorgesehen sein.

Die Erfindung stellt sich demgemäß nach Anspruch 7 so dar, daß die Führungsschiene gemäß Anspruch 1 die letzte, d.h. die innerste Führungsschiene eines aus mehreren teleskopierbaren Führungsschienen gebildeten Schrägaufzuges bildet, wobei die jeweils oberen Schenkel sämtlicher Führungsschienen _ mit Ausnahme der letzten _ an ihren Oberseiten die Lauffläche für die Oberrollen bilden, während ausschließlich die letzte Führungsschiene eine zwischen den Schenkeln des U-Profils und parallel zu diesen verlaufende Stützschiene aufweist, deren Oberseite die Lauffläche für die Unterrolle bildet.

Bei der letzten Führungsschiene handelt es sich vorzugsweise um eine von Hand ausziehbare Schiene; die Erfindung wird jedoch nicht verlassen, wenn die hier in Frage stehende Führungsschiene mit in den aktiv teleskopierbaren Bereich der übrigen Führungsschienen einbezogen wird.

Es versteht sich, daß die die unteren Schenkel der zweitletzten Führungsschiene verbindenen Sprossen gegenüber der bekannten Ausführungsform vorteilhaft in ihrer Höhe etwas verringert ausgeführt werden können, um ein unnötig starkes Abheben der Oberrolle zu vermeiden.

Die Erfindung wird nachfolgend anhand eines Ausführungsbeispieles näher erläutert.

Es zeigen:
Fig. 1 einen teilweisen Querschnitt durch einen Schrägaufzug unter Verwendung der Führungsschienen 1-6
Fig. 2 den Schrägaufzug nach Fig. 1 bei Anlage der Oberrolle an der Führungsschiene 1
Fig. 3 den Schrägaufzug nach den Fig. 1 und 2 bei Beibehaltung des aus den Fig. 1 und 2 bekannten Prinzips (Anlage der Oberrolle auf dem oberen Schenkel einer Führungsschiene 0)
Fig. 4 den Schrägaufzug nach Fig. 1 bei Zuordnung der erfindungsgemäßen Führungsschiene 0
Fig. 5 die Führungsschiene 0 nach Fig. 4 bei Anlage der Unterrolle an der Führungsschiene 0
Fig. 6 in vergrößertem Maßstab die Anlage der Oberrolle an der Führungsschiene 1
Fig. 7 in vergrößertem Maßstab in einem weiteren Ausführungsbeispiel die Anlage der Unterrolle an einer Führungsschiene 0
Fig. 8 in einem weiteren Ausführungsbeispiel einen Querschnitt durch eine Führungsschiene 0

Aus der Fig. 1 ist ein teilweise im Querschnitt dargestellter Schrägaufzug 7 ersichtlich, welcher im wesentlichen aus den Führungsschienen 1-6 gebildet ist. Die Führungsschiene 1 ist ein etwa U-förmiges Profil mit den Schenkeln b und b′. Die Führungsschienen 2-6 sind etwa gleichartig ausgebidlet, d.h. sie besitzen einen unteren Doppelschenkel entsprechend der Darstellung bei c′ sowie einfache obere Schenkel c-g. Mit 20′ ist eine Sprosse bezeichnet. welche jeweils die unteren Schenkel zueinanderweisender U-Profile verbindet.

Aus der Fig. 1 ist weiter ersichtlich, daß zwischen der Oberrolle 8 und der Unterrolle 9 ein Freiraum 24 gebildet ist, welcher erforderlich ist, um die Schenkel b-g der Führungsschienen 1-6 aufzunehmen. Die innere Führungsschiene 1 ist eine von Hand ausfahrbare Verlängerungsschiene.

Aus der Fig. 1 ist ersichtlich, daß sich beim Verfahren des nicht dargestellten Lastaufnahmemittels der Tragrollensatz 10 automatisch auf die Führungssschiene 1 absenkt, so daß sich nahezu der gesamte Freiraum 24 unterhalb des Schenkels b defindet. Es ist auch erkennbar, daß der Spurkranz 22 der Unterrolle 9 (noch) von dem mit 20′ bezeichneten Quergurt freigeht.

Fig. 3 läßt erkennen, daß bei Zuordnung einer weiteren, mit 0′ bezeichneten Führungsschiene, die in ihrem Aufbau der Schiene 1 entspricht, und deren oberer Schenkel zwangsläufig unterhalb der Bezugslinie 21 liegen müßte, der Spurkranz 22 mit der Sprosse 20′ der Schiene kollidiert, daß darüber hinaus aber insbesondere auch keine Möglichkeit mehr bestünde, die unteren Schenkel der Schiene 0′ durch Sprossen 18′′ zu verbinden, weil der Spurkranz 22 bzw. die Unterrolle 9 diese Sprossen 18′′ schneiden würde.

Fig. 4 verdeutlich, daß nach der erfindungsgemäßen Lösung die Zuordnung einer Schiene 0 möglich ist. Die nach Fig. 4 dargestellte Führungsschiene 0 ist voll in das bisherige System integrierbar (s. auch Fig. 6-8). Durch die Bildung einer in der Schiene 0 liegenden Stützschiene 11, auf deren Lauffläche 12 sich die Unterrolle 9 abstützen kann, ist es möglich, die Unterrolle 9 bzw. den ihr zugeordneten Spurkranz 22 so weit anzuheben, daß eine ausreichend starke Verbindung zueinanderweisender benachbarter Führungsschienen 0 und 1 durch Sprossen 18 und 20 möglich ist. Dabei hebt sich, wie Fig. 5 ausweist, die Oberrolle 8 unter Bildung eines geringen Spaltes 23 etwas vom oberen Schenkel a der Schiene 0 ab. Fig. 4 veranschaulicht deutlich, daß bei Beibehaltung der Schienen 1-6 durch die Zuordnung der erfindungsgemäßen Schiene 0 der Schrägaufzug um eine Schienenlänge verlängerbar ist. Da es sich bei der Schiene 0 um eine von Hand ausziehbare, im Regelfall auf dem Dach eines Hauses abgestützte Schiene handelt, kann diese hinsichtlich ihrer Wandstärkenbemessung etwas dünner ausgebildet sein, wobei insbesondere die hohlprofilartige Ausbildung der Stützschiene 11 der Führungsschiene 0 eine ausreichende Steifigkeit vermittelt.

Anhand der Fig. 4 soll nachfolgend verdeutlich werden, welche Abmessungen vorzugsweise Verwendung finden:

Der Mittenabstand x (s. auch Fig. 6) zwischen Oberrolle und Unterrolle beträgt 69 mm. Der Rollendurchmesser der Unterrolle sowie der Oberrolle beträgt am Rollenfuß, d.h. am Spurkranz 40 mm. Die Schenkeldicke des Schenkels a der Führungsschiene 0 beträgt 3 mm; die Schendeldicke der Schenkel b-g der Führungsschienen 1-6 beträgt jeweils 4 mm. Hinzuzurechnen ist ein Spiel von 2 mm, so daß sich zwischen der Oberrolle 8 und der Unterrolle 9 ein Freiraum von 39 mm ergibt, welcher vollständig durch die Schenkeldicken a-g zuzüglich des Spiels von 2 mm ausgefüllt wird.

Die Zuordnung der Schiene 0 ist somit möglich, ohne den bisher üblichen Mittenabstand x der Rollen bzw. ohne den bisher üblichen Rollendurchmesser y änden zu müssen.

Fig. 7 läßt erkenen, daß die Erfindung grundsätzlich bei Verwendung eines Hohlprofiles 14 verwirklicht werden kann, welches als Rechteckrohr 19 ausgebildet ist. Zwischen dem Rechteckrohr 19 und dem unteren Schenkel a′ kann eine mit 18′ bezeichnete Sprosse angeordnet sein.

Fig. 8 veranschaulicht ein einstückig hergestelltes Profil für die Schiene 0; hier ist unter Einbeziehung eines Abschnittes des Steges 15 sowie eines Abschnittes des Schenkels a′ ein Hohlprofil 13 gebildet, dessen kürzere Rechteckseite 16 eine mit 17 bezeichnete Einziehung aufweist, welche eine Aufnahmetasche für eine einzuschweißende Sprosse bildet.

### Bezugszeichenliste

0 = Führungsschiene
0′ = Führungsschiene
1 = Führungsschiene
2 = Führungsschiene
3 = Führungsschiene
4 = Führungsschiene
5 = Führungsschiene
6 = Führungsschiene
7 = Schrägaufzug
8 = Oberrollen
9 = Unterrollen
10 = Tragrollensatz
11 = Stützschiene
12 = Lauffläche
13 = Hohlprofil
14 = Hohlprofil
15 = Steg der Führungsschiene 0
16 = kürzere Rechteckseite
17 = Einziehung
18 = Sprosse
18′ = Sprosse
18˝ = Sprosse
19 = Rohr
20 = Sprosse
20′ = Sprosse
21 = Bezugslinie
22 = Spurkranz der Unterrolle 9
23 = Spalt
24 = Freiraum
a = Schenkel
a′ = Schenkel
b = Schenkel
b′ = Schenkel
c = Schenkel
c′ = Schenkel
d = Schenkel
e = Schenkel
f = Schenkel
g = Schenkel
x = Mittenabstand der Rollen
y = Rollendurchmesser

## Patentansprüche

1. Führungsschiene (0) für den an einem Lastaufnahmemittel eines Schrägaufzuges (7) gelagerten, aus Oberrollen (8) und Unterrollen (9) gebildeten Tragrollensatz (10), wobei die Unterrollen (9) zwischen den Schenkeln der im wesentlichen U-förmigen Führungsschiene (0) verlaufend angeordnet sind, dadurch gekennzeichnet, daß die Führungsschiene (0) eine zwischen den Schenkeln (a, a′) des U-Profils und parallel zu diesen verlaufende Stützschiene (11) aufweist, deren Oberseite die Lauffläche (12) für die Unterrollen (9) bildet.

2. Führungsschiene nach Anspruch 1, dadurch gekennzeichnet, daß die Stützschiene (1) als Hohlprofl (13, 14) ausgebildet ist.

3. Führungsschiene nach Anspruch 1 und 2, dadurch gekennzeichnet, daß die Stützschiene (11) mit Teilen des Steges (15) und des unteren Schenkels (a′) der U-förmigen Führungsschiene (0) ein Hohlprofil (13) bildet.

4. Führungsschiene nach Anspruch 1-3, dadurch gekennzeichnet, daß das Hohlprofil (13) etwa rechteckförmig ausgebildet ist und die kürzere Rechteckseite (16) im Bereich des freien Endes des unteren Schenkels (a′) der U-förmigen Führungsschiene (0) eine Einziehung (17) aufweist.

5. Führungsschiene nach Anspruch 4, dadurch gekennzeichnet, daß die Einziehung (17) eine Aufnahmetasche für eine Sprosse (18) bildet.

6. Führungsschiene nach Anspruch 1, dadurch gekennzeichnet, daß die Stützschiene (11) als mit der U-förmigen Führungsschiene (0) oder Anbauteilen derselben (Sprossen 18′) verschweißtes Rohr (19) mit rechteckigem Querschnitt ausgebildet ist.

7. Führungsschiene nach Anspruch 1, dadurch gekennzeichnet, daß sie die letzte (innerste) Führungsschiene (0) eines aus mehreren teleskopierbaren Führungsschiene (z.B. 0-6) gebildeten Schrägaufzuges (7) bildet, deren im wesentlichen U-förmige Führungsschienen (z.B. 0-6) jede einen oberen Schenkel (z.B. a-g) aufweisen, wobei die Oberseiten der oberen Schenkel (z.b. b-g) aller Führungsschienen (z.B. 1-6) mit Ausnahme der letzten Führungsschiene (0) die Lauffläche für die Oberrollen (8) bilden.

8. Führungsschiene nach Anspruch 1, dadurch gekennzeichnet, daß die Führungsschiene (0) aus AlZnMg1F36 besteht.

## Claims

1. Guide rail (0) for the set (10) of bearing rollers formed from top rollers (8) and bottom rollers (9) and mounted on a load-receiving means of a sloping elevator (7), the bottom rollers (9) being arranged extending between the limbs of the essentially U-shaped guide rail (0), characterised in that the guide rail (0) has a support rail (11) extending between the limbs (a, a′) of the U-profile and parallel thereto, the top side of which support rail forms the running surface (12) for the bottom rollers (9).

2. Guide rail according to Claim 1, characterised in that the support rail (11) is constructed as a hollow profile (13, 14).

3. Guide rail according to Claims 1 and 2, characterised in that the support rail (11), with parts of the web (15) and of the bottom limb (a′) of the U-shaped guide rail (0), forms a hollow profile (13).

4. Guide rail according to Claims 1-3, characterised in that the hollow profile (13) is of approximately rectangular construction and the shorter side (16) of the rectangle has a recess (17) in the region of the free end of the bottom limb (a′) of the U-shaped guide rail (0).

5. Guide rail according to Claim 4, characterised in that the recess (17) forms a receiving pocket for a rung (18).

6. Guide rail according to Claim 1, characterised in that the support rail (11) is constructed as a tube (19) of rectangular cross section which is welded to the U-shaped guide rail (0) or attachment parts of the latter (rungs 18′).

7. Guide rail according to Claim 1, characterised in that it forms the last (innermost) guide rail (0) of a sloping elevator (7) formed from a plurality of telescopic guide rails (e.g. 0-6), the essentially U-shaped guide rails (e.g. 0-6) of which each have a top limb (e.g. a-g), the top sides of the top limbs (e.g. b-g) of all the guide rails (e.g. 1-6), with the exception of the last guide rail (0), forming the running surface for the top rollers (8).

8. Guide rail according to Claim 1, characterised in that the guide rail (0) consists of AlZnMg1F36.

## Revendications

1. Rail de guidage (0) pour le jeu de rouleaux (10) formé de rouleaux supérieurs (8) et de rouleaux inférieurs (9) logés contre un dispositif de support de charge d'un monte-charge incliné (7), les rouleaux inférieurs (9) étant disposés entre les côtés du rail de guidage (0) essentiellement en forme de U, caractérisé en ce que le rail de guidage (0) présente un rail de soutien (11) disposé entre les côtés (a, a′) du profilé en U parallèlement à ceux-ci, dont la face supérieure forme la surface de roulement (12) pour les rouleaux inférieurs (9).

2. Rail de guidage selon la revendication 1, caractérisé en ce que le rail de soutien (11) est conçu comme un profilé creux (13, 14).

3. Rail de guidage selon les revendications 1 à 3, caractérisé en ce que le rail de soutien (11) forme un profilé creux (13) avec des éléments de l'âme (15) et du côté inférieur (a′) du rail de guidage en forme de U (0).

4. Rail de guidage selon les revendications 1 à 3, caractérisé en ce que le profilé creux (13) est conçu de forme quasi rectangulaire et que le côté rectangulaire plus petit (16) dans la région de l'extrémité libre du côté inférieur (a′) du rail de guidage en forme de U (0) présente un évidement (17).

5. Rail de guidage selon la revendication 4, caractérisé en ce que l'évidement (17) forme une poche de logement pour un épart (18).

6. Rail de guidage selon la revendication 1, caractérisé en ce que le rail de soutien (11) est conçu comme une conduite (19) de section rectangulaire soudée avec le rail de guidage en forme de U (0) ou les pièces de montage de ce même rail (éparts 18′).

7. Rail de guidage selon la revendication 1, caractérisé en ce qu'il forme le dernier rail de guidage (le plus vers l'intérieur) (0) d'un monte-charge incliné (7) formé de plusieurs rails de guidage télescopiques (p. ex., 0-6) dont les rails de guidage essentiellement en forme de U (p. ex. 0-6) présentent chacun un côté supérieur (p. ex. a-g), les faces supérieures du côté supérieur (p. ex. b-g) de tous les rails de guidage (p. ex. 1-6) à l'exception du dernier rail de guidage (0) formant la surface de roulement des rouleaux supérieurs (8).

8. Rails de guidage selon la revendication 1, caractérisé en ce le rail de guidage (0) se compose de AlZnMg1F36.
